# EUROPÄISCHE PATENTSCHRIFT

(11) **EP 0 004 282 B1**
(45) Veröffentlichungstag und Bekanntmachung des Hinweises auf die Patenterteilung: **04.03.1981**
(21) Anmeldenummer: 79100471.6
(22) Anmeldetag: 19.02.1979
(51) Int. Cl.: A61G 7/00, A47C 20/00

(54) **Krankenbett**
Hospital bed
Lit pour malades

(30) Priorität: 16.03.1978 DE 2811409
(43) Veröffentlichungstag der Anmeldung: 03.10.1979
(73) Patentinhaber: Joh. Stiegelmeyer & Co. GmbH, D-4900 Herford (DE)
(72) Erfinder: Kötter, Helmut, D-4901 Hiddenhausen 3 (DE)
(74) Vertreter: Loesenbeck, Otto

## Beschreibung

Die Erfindung bezieht sich auf ein Krankenbett mit einer aus einer Rückenlehne, einem Mittelteil und einer Unterschenkellehne bestehenden Liegefläche, mit in einer Horizontalebene liegenden Drehachsen für die Rückenlehne und für die Unterschenkellehne und Gelenkachsen zwischen der Rückenlehne und dem Mittelteil und dem Mittelteil und der Unterschenkellehne, die im Raum zwischen den Drehachsen liegen und sich bewegen und mit zwei Teleskopstützen, die mit einem Ende am Mittelteil und mit dem anderen Ende an der Rückenlehne bzw. an der Unterschenkellehne angelenkt und über einen Handgriff betätigbar sind.

Es ist ein Krankenbett dieser Art bekannt (DE-OS 23 11 607), bei dem die Liegefläche in der Höhe verstellt werden kann und die Möglichkeit besteht, die Rückenlehne und die Unterschenkellehne unabhängig voneinander um horizontale Achsen zu verschwenken.

Eine synchrone Drehbewegung der Rückenlehne und der Unterschenkellehne in entgegengestzten Drehrichtungen ist bei diesem bekannten Krankenbett nicht durchführbar.

Es ist ferner ein einstellbares Bettgestell bekannt (DE-PS 540 623), das eine Rückenlehne, ein Mittelteil und eine Unterschenkellehne aufweist und bei dem eine gleichzeitige Drehbewegung der Rückenlehne und der Unterschenkellehne in entgegengesetzten Drehrichtungen durch ein Gestänge ermöglicht wird, das die Rückenlehne an die Unterschenkellehne koppelt. Eine unabhängige Verstellung der Unterschenkellehne zu der Rückenlehne wird innerbalb gewisser Grenzen dadurch ermöglicht daß die Unterschenkellehne in ihrer Lage mittels einer Sperrklinke eingestellt werden kann. Sie läßt sich jedoch nicht absenken, ohne daß die Rückenlehne zugleich angehoben wird.

Der Erfindung liegt die Aufgabe zugrunde, ein Krankenbett der eingangs genannten Art so zu gestalten, daß wahlweise die Unterschenkellehne mit der Rückenlehne synchron in entgegengesetzten Drehrichtungen oder die Unterschenkellehne und die Rückenlehne unabhängig voneinander verstellbar sind.

Diese Aufgabe wird nach der Erfindung dadurch gelöst, daß zur gleichzeitigen Drehbewegung der Rückenlehne und der Unterschenkellehne um die Drehachsen in entgegengesetzten Drehrichtungen die Betätigungseinrichtungen für die Verriegelungen der Teleskopstützen zur gleichzeitigen Betätigung miteinander koppelbar und sowohl Rückenlehne als auch Unterschenkellehne über ein Teleskopgestänge mittels einer Vorrichtung koppelbar sind und daß für die unabhängige Verstellung der Rückenlehne und der Unterschenkellehne sowohl die Verbindung zwischen den Betätigungseinrichtungen für die Verriegelung der Teleskopstützen als auch das Teleskopgestänge entkoppelbar sind.

Bei einer vorteilhaften Ausführungsform der Erfindung sind die Vorrichtung zum Koppeln der Gestängeteile des Teleskopgestänges und das als Teleskopgestänge ausgebildete Kopplungsmittel für die Betätigungseinrichtungen der Teleskopstützen synchron über einen Bowdenzug betätigbar, der über einen Handgriff in seine Schaltstellungen gebracht werden kann.

Für das Pflegepersonal bzw. für den Patienten ist es somit sehr einfach, eine der Verstellmöglichkeiten der Liegeflächenteile auszuwählen.

Ausführungsbeispiele der Erfindung sind in den Zeichnungen dargestellt und werden im folgenden beschrieben.

Es zeigen:
Fig. 1 die Liegeflächenteile in horizontaler Stellung in einer Seitenansicht,
Fig. 2 den der Fig. 1 entsprechenden Grundriß,
Fig. 3 eine Teilansicht der Fig. 1 in vergrößertem Maßstab,
Fig. 4 eine Teilansicht der Fig. 2 in vergrößertem Maßstab,
Fig. 5 einen Schnitt nach der Linie V-V in Fig. 4,
Fig. 6 einen Schnitt nach der Linie VI-VI in Fig. 5,
Fig. 7 einen Schnitt nach der Linie VII-VII in Fig. 3,
Fig. 8 die Liegeflächenteile in horizontaler Lage mit einer gegenüber der Fig. 1 abgewandelten Betätigungseinrichtung,
Fig. 9 einen Grundriß zu der Fig. 8 und
Fig. 10 die Liegeflächenteile bei einer Krankenbettkonstruktion nach den Fig. 8 und 9 in einer Sitzstellung.

Das in den Fig. 1 bis 4 aufgezeigte Krankenbett weist eine Rückenlehne 1, ein Mittelteil 2 und eine Unterschenkellehne 3 auf, die die Liegefläche des Krankenbettes bilden. Die Rückenlehne 1 ist in einer Gelenkachse 4 und die Unterschenkellehne 3 in einer Gelenkachse 5 am Mittelteil 2 schwenkbar engelenkt. Die Rückenlehne 1 ist um eine Achse 6 und die Unterschenkellehne 3 um eine Achse 7 im Gestell des Krankenbettes drehbar gelagert. Die Gelenkachsen 4 und 5 liegen im Raum zwischen den Drehachsen 6 und 7 und bewegen sich auch in den verschiedenen Stellungen der Rückenlehne, des Mittelteils und der Unterschenkellehne in diesem Raum. Durch diese Anordnung der Gelenkachsen 4, 5 zwischen der Rückenlehne 1 und dem Mittelteil 2 bzw. der Unterschenkellehne 3 und dem Mittelteil 2 in bezug auf die Drehachsen 6 und 7 besteht die M-ogfichkeit, daß der Patient mit seinem Körpergewicht die Verstellbewegungen der Liegeflächenteile unterstützt. Die Drehachse 6 ist im Gestell des Krankenbettes ortsfest angeordnet, während die Drehachse 7 bei der Verstellung der Liegeflächenteile eine Einstellbewegung ausführen kann. Die Verstelleinrichtung des Krankenbettes weist zwei Teleskopstützen 8,9 auf, die mit ihren Außenrohren 10, 11 am hinteren Ende an Laschen 12 angelenkt sind, die im Bereich ihrer Flansche 13 am Mittelteil 2 befestigt sind. Das ausfahrbare Rohr 14 der Teleskopstütze 8 ist an einer Konsole 15 angelenkt, die mit ihrem Befestigungsflansch 16 and der Rückenlehne 1 festgelegt ist. Das ausfahrbare Rohr 17 der Teleskopstütze 9 ist an einer Konsole 18 angelenkt, die mit ihrem Befestigungsflansch 19 an der Unterschenkellehne 3 festgelegt ist.

Innerhalb der Teleskopstützen 8,9 können Kraftspeicher, z.B. ungesteuerte oder gesteuerte Gasfedern vorgesehen sein, durch die die Gewichte der zu verstellenden Liegeflächenteile kompensiert werden.

Die Betätigungseinrichtung für die Teleskopstützen 8,9 weist Handgriffe 20 auf, die untereinander über eine drehbar im Gestell des Krankenbettes gelagerte Welle 21 verbunden sind. Aus der Fig. 2 ergibt sich, daß die Handgriffe 20 von beiden Bettseiten betätigbar sind. An der Welle 21 ist ein Hebel 22 befestigt, der einen Zapfen 23 trägt, der in ein Langloch 24 einer Stange 25 eingreift, die zum Betätigungshebel 26 einer Blockiervorrichtung 27 der Teleskopstütze 8 führt. Die Blockiervorrichtung 27 weist einen Verriegelungsbolzen 28 auf, der in einem Gehäuse 29 geführt ist, das am Aussenrohr 10 der Teleskopstütze 8 befestigt ist. Der Bolzen ist über einen Querstift 30 am Oberteil 31 des Gehäuses festgelegt, welches eine Schrägfläche 32 aufweist, die unter dem gleichen Winkel verläuft wie eine Schrägfläche 33 des Gehäuses. Der Verriegelungsbolzen 28 weist einen Bung 34 auf, an dem sich eine zylindrische Schraubenfeder 35 abstützt. Das Rastende 36 des Verriegelungsbolzens greift in eine Rastaussparung 37 des ausfahrbaren Rohres 14 ein. Das ausfahrbare Rohr 14 ist mit einer Reihe von Rastaussparungen 37 versehen.

Wird der Betätigungshebel 26 über die Stange 25 betätigt und gedreht, so bewegt sich der Verriegelungsbolzen 28 entgegen der Wirkung der Feder 35 nach oben und fährt mit seinem Rastende 36 aus der Rastaussparung 37. Das Rohr 14 kann nun aus dem Aussenrohr der Teleskopstütze gefahren und die Rückenlehne 1 verstellt werden.

Aus der Fig. 4 ergibt sich, daß der Zapfen 23 mit einer Stange 38 gekoppelt ist, die parallel zu der Stange 25 verläuft und zu einem Betätigungshebel 39 einer Blockiervorrichtung 40 führt, die im gleichen Sinne wie die Blokkiervorrichtung 27 aufgebaut ist. Am Ende der Stange 38 ist ein Langloch 41 vorgesehen, durch das ein Leerhub gegenüber dem Betätigungshebel 39 erzielt wird, sofern die Welle 21 und der Hebel 22 in der Fig. 3 entgegen dem Uhrzeigersinn gedreht werden. In diesem Fall wird die Blockiervorrichtung 27 in ihre entsperrte Stellung gebracht.

Sofern in der Fig. 3 die Welle 21 und der mit ihr verbundene Hebel 22 im Uhrzeigersinn gedreht werden, wird uber die Stange 38 die Blockiervorrichtung 40 in die entsperrte Stellung gebracht, während der Zapfen 23 im Langloch 24 einen Leerhub macht, so daß die Blockiervorrichtung 27 nicht betätigt wird. In diesem Fall gibt die Blockiervorrichtung 40 das ausfahrbare Rohr 17 der Teleskopstütze 9 frei, so daß die Unterschenkellehne 3 verstellt werden kann.

Mit der bisher beschriebenen Betätigungsvorrichtung für die Teleskopstützen 8 und 9 ist es somit möglich, die Rückenlehne 1 und die Unterschenkellehne 3 unabhängig voneinander zu verstellen.

Sofern eine synchrone Verstellbewegung der Rückenlehne 1 und der Unterschenkellehne 3, und zwar in entgegengesetzten Richtungen gewünscht wird-beim Anheben der Rückenlehne wird die Unterschenkellehne abgesenkt bzw. beim Absenken der Rückenlehne wird die Unterschenkellehne angehobenmüsen die Blockiervorriclitungen '1.7 und 40 gleichzeitig gelöst werden und ferner muß zwischen der Rückenlehne und der Unterschenkellehne ein Teleskopgestänge gekoppelt werden.

Zwischen den Betätigungshebeln 26 und 39 der Biockiervorrichtungen 27 und 40 ist ein Teleskopgestänge 42 angeordnet. In dem Aussenrohr 43, das mit seinem hinteren Ende am Betätigungshebel 39 angelenkt ist, ist eine Feder 44 vorgesehen, die sich mit einem Ende an der ausfahrbaren Stange 45 abstützt. Die ausfahrbare Stange 45 ist am Betätigungshebel 26 der Blockiervorrichtung 27 angelenkt. Die ausfahrbare Stange 45 ist über eine Kopplungsvorrichtung 46 gegenüber dem Aussenrohr festlegbar. Sofern das Teleskopgestänge 42 gekoppelt ist und eine Koppelstange zwischen den Betätigungshebeln 26 und 39 bildet, werden bei einer Betätigung des Handgriffs 20 die Blockiervorrichtungen 27 und 40 in eine entsperrte Stellung gebracht, so daß die Rückenlehne und die Unterschenkellehne gleichzeitig verstellt werden können.

Zwischen der Rückenlehne 1 und der Unterschenkellehne 3 ist ein Teleskopgestänge 47 angeordnet. Das Aussenrohr 48 ist bei dem Ausführungsbeispiel als flaches Rechteckrohr ausgebiÏdet und über einen Ausleger 49 an der Konsole 18 angelenkt. An dem Aussenrohr 48 ist eine Kopplungsvorrichtung 50 befestigft, die konstruktiv wie die Blockiervorrichtungen aufgebaut ist. Sie weist ein Gehäuse 51 mit einer Schrägfläche 52 auf, mit der die Schrägfläche eines Oberteils 53 zusammenwirkt. An dem Oberteil ist ein Verriegelungsbolzen befestigt, der in dem Gehäuse 51 gleitbar gelagert ist und mit einer Feder belastet wird. Der Verriegelungsbolzen greift in eine Rastaussparung 54 eines ausfahrbaren Teiles 55 ein. Das ausfahrbare Teil 55 ist an einer Konsole 15 der Rückenlehne 1 angelenkt.

An dem Oberteil 53 ist ein Handgriff 56 befestigt, der in die in der Fig. 3 in ausgezogenen Linien aufgezeigte Stellung gebracht werden muß, um die Kopplung der Teile 48 und 55 des Teleskopgestänges in die Wege zu leiten.

Bei dem Ausführungsbeispiel nach den Fig. 1 bis 7 rastet die Kopplungsvorrichtung 50 für das Teleskopgestänge zwischen der Rückenlehne und der Unterschenkellehne erst dann ein, wenn die Rückenlehne eine Schrägstellung von etwa 30° eingenommen hat. Erst von diesem Zeitpunkt an wird dann bei einem weiteren Anheben der Rückenlehne 1 die Unterschenkellehne 3 abgesenkt.

Zwischen der Kopplungsvorrichtung 50 und der Kopplungsvorrichtung 46 ist ein Bowdenzug 57 vorgesehen, über den im Zeitpunkt der Kopplung des Teleskopgestänges 47 eine Kopplung des Teleskopgestänges 42 vorgenommen wird, so daß also bei der Umschaltung auf gleichzeitige Betätigung der Rückenlehne 1 und der Unterschenkellehne 3 nur der Handgriff 56 betätigt zu werden braucht.

Der Handgriff 56 ist in der Fig. 3 in strichpunktierten Linien in der Stellung aufgezeigt, in der die Arretiervorrichtungen der Teleskopgestänge gelöst sind.

Der Handgriff 56 ist, wie sich aus der Fig. 7 ergibt, mit einem Anschlagausleger 58 ausgerüstet, der mit der vorderen Kante der Lasche 12 zusammenarbeitet. Bei der Rückstellbewegung der Rückenlehne 1 in die horizontale Lage arbeitet der Anschlagausleger 58 mit der Lasche 12 zusammen, so daß der Handgriff 56 in die entsperrte Lage geschwenkt wird. Bei dem Ausführungsbeispiel nach den Fig. 8 bis 10 nimmt das zwischen der Rückenlehne 1 und der Unterschenkellehne 3 vorgesehene Teleskopgestänge 60 in der horizontalen Lage der Liegeflächenteile gegenüber der Liegefläche einen spitzen Winkel ein. Dies kann aus der Fig. 8 entnommen werden. An der Rückenlehne 1 ist ein begenfömiger Ausleger 61 befestigt, der mit seinem freien Ende in den Bereich unterhalb des Mittelteils 2 ragt und an dem der ausfahrbare fTeil 62 des Teleskopgestänges 60 angelenkt ist.

An der Unterschenkellehne 3 ist eine Konsole 63 befestigt, an der das Aussenrohr 64 des Teleskopgestänges angelenkt ist. Dem Teleskopgestänge ist eine Kopplungsvorrichtung 65 zugeordnet, die über einen Bowdenzug 57 mit der Kopplungsvorrichtung 46 des Teleskopgestänges 42 der Betätigungseinrichtung für die Teleskopstützen 8 und 9 gekoppelt ist.

Durch die gewählte Anordnung des Teleskopgestänges 60 können die Kopplungsvorrichtung 65 und 46 schon in der Horizontallage der Liegeflächenteile eingeschaltet werden. Während der gesamten Verstellbewegung der Rückenlehne 1 und der Unterschenkellene 2 sind die den Teleskopstützen 8,9 zugeordneten Blockiervorrichtungen 27 und 40 in der gelösten Stellung.

Durch die in den Fig. 8 bis 10 aufgezeigte Anordnung des Teleskopgestänges 60 wird erreicht, daß bei einer Verschwenkung der Rückenlehne 1 aus der horizontalen Lage sich die Unterschenkellehne 3 zunächst nicht sichtbar bewegt. Erst nach einem bestimmten Verstellwinkel der Rückenlehne 1 wird auch die Unterschenkellehne 3 intensiver verschwenkt.

In der Fig. 10 nehmen die Liegeflächenteile 1, 2, 3 eine Sitzstellung für den Patienten ein. Aus dieser Darstellung ergibt sich auch, daß das Mittelteil 2 in eine Schräglage bewegt wurde.

## Patentansprüche

1. Krankenbett mit einer aus einer Rückenlehne (1), einem Mittelteil (2) und einer Unterschenkellehne (3) bestehenden Liegefläche, mit in einer Horizontalebene liegenden Drehachsen (6,7) für die Rückenlehne und für die Unterschenkellehne und Gelenkachsen (4,5) zwischen der Rückenlehne und dem Mittelteil und dem Mittelteil und der Unterschenkellehne, die im Raum zwischen den Drehachsen (6,7) liegen und sich bewegen und mit zwei Teleskopstützen (8,9), die mit einem Ende am Mittelteil und mit dem anderen Ende an der Rückenlehne bzw. an der Unterschenkellehne angelenkt und über einen Handgriff (20) betätigbar sind, dadurch gekennzeichnet, daß zur gleichzeitigen Drehbewegung der Rückenlehne (1) und der Unterschenkellehne (3) um die Drehachsen (6,7) in entgegengesetzten Richtungen die Betätigungseinrichtungen für die Verriegelungen der Teleskopstützen (8,9) zur gleichzeitigen Betätigung miteinander koppelbar und sowohl Rückenlehne (1) als auch Unterschenkellehne (3) über ein Teleskopgestänge (47,60) mittels einer Vorrichtung (50,65) koppelbar sind und daß für die unabhängige Verstellung der Rückenlehne (1) und der Unterschenkellehne (3) sowohl die Verbindung zwischen den Betätigungseinrichtungen für die Verriegelung der Teleskopstützen (8,9) als durch das Teleskopgestänge (47,60) entkoppelbar sind.

2. Krankenbett nach Anspruch 1, dadurch gekennzeichnet, daß die Vorrichtung (50,65) zum Koppeln der Gestängeteile des Teleskopgestänges (47,60) und das als Teleskopgestänge (42) ausgebildete Kopplungsmittel für die Betätigungseinrichtungen der Teleskopstützen (8,9) synchron betätigbar sind.

3. Krankenbett nach Anspruch 2, dadurch gekennzeichnet, daß für die synchrone Betätigung ein Bowdenzug (57) vorgesehen ist.

4. Krankenbett nach einem der Ansprüche 1 bis 3, dadurch gekennzeichnet, daß die betätigungseinrichtung für die Teleskopstützen (8,9) zwei parallel zueinander verlaufende Stangen (25,38) aufweist, von denen eine (25) zum Betätigungshebel (26) der Blockiervorrichtung (27) der einen Teleskopstütze (8) und die andere (38) zum Betätigungshebel (39) der Blockiervorrichtung (40) der anderen Teleskopstütze (9) führt, bei der Betätigung des Handgriffs (20) in der einen oder in der entgegengesetzten Richtung eine Stange gegenüber der anderen einen Leerhub ausführt und ausschließlich ein BLockiervorrichtung betätigbar ist.

5. Krankenbett nach Anspruch 4, dadurch gekennzeichnet, daß zur Erzielung des Leerhubes in den Stangen (25,38) Langlöcher (24,41) vorgesehen sind.

6. Krankenbett nach Anspruch 1, dadurch gekennzeichnet, daß die Betätigungseinrichtungen für die Teleskopstützen (8,9) durch ein mit einer Kopplungsvorrichtung (46) versehenes Teleskopgestänge (42) koppelbar sind.

7. Krankenbett nach Anspruch 6, dadurch gekennzeichnet, daß im Aussenrohr (43) des Teleskopgestänges (42) eine Feder (44) angeordnet ist, die sich mit einem Ende an der ausfahrbaren Stange (45) abstützt.

8. Krankenbett nach einem der vorhegehenden Ansprüche, dadurch gekennzeichnet, daß die Kopplungsvorrichtung (50) für das Teleskopgestänge (47) zwischen der Rückenlehne (1) und der Unterschenkellehne (3) bei einer Schrägstellung der Rückenlehne von ca. 30° einrastbar ist.

9. Krankenbett nach Anspruch 8, dadurch gekennzeichnet, daß der Handgriff (56) der Kopplungsvorrichtung (50) mit einem Anschlagausleger (58) ausgerüstet ist, der bei der Absenkung der Rückenlehne (1) unter die 30°-Schräglage mit einer am Mittelteil (2) befestigten Lasche (12) zusammenwirkt.

10. Krankenbett nach Anspruch 1, dadurch gekennzeichnet, daß das zwischen der Rückenlehne (1) und der Unterschenkellehne (3) vorgesehene Teleskopgestänge (60) in der horizontalen Lage der Liegeflächenteile (1,2,3) mit der Liegefläche einen spitzen Winkel bildet.

11. Krankenbett nach Anspruch 10 dadurch gekennzeichnet, daß die Rückenlehne (1) einen bogenförmigen Ausleger (61) aufweist, der bei abgesenkter Rückenlehne in den Bereich unterhalb des Mittelteils (2) ragt und an dem das Teleskopgestänge (60) angelenkt ist.

12. Krankenbett nach Anspruch 11, dadurch gekennzeichnet, daß das hintere Ende des Aussenrohrs (64) des Teleskopgestänges (60) an einer an der Unterschenkellehne befestigten Konsole (63) angelenkt ist, die mit ihrem freien Ende bis in den Bereich unterhalb der Gelenkachse (5) ragt bei horizontaler Liegefläche.

## Revendications

1. Lit de malade avec un plan de repos constitué par un dossier (1), une partie centrale (2) et un repose-jambes (3), avec des axes de rotation (6,7) contenus dans un plan horizontal pour le dossier et pour le repose-jambes et des axes d'articulation (4,5) entre le dossier et la partie centrale et entre la partie centrale et le repose-jambes, qui sont situés se déplacent dans l'espace entre les axes de rotation, et avec deux supports télescopiques (8,9), articulés par une extrémité à la partie centrale et par l'autre extrémité au dossier et au repose-jambes, respectivement, et actionnables au moyen d'une poignée (20), caractérisé en ce que pour la rotation simultanée du dossier (1) et du repose-jambes (3) autour des axes de rotation (6,7) en sens inverse l'un de l'autre, les moyens d'actionnement pour le verrouillage des supports télescopiques (8,9) peuvent être accouplés les uns aux autres pour un actionnement simultané et aussi bien le dossier (1) que le repose-jambes (3) peuvent être accouplés par l'intermédiaire d'un système de tiges télescopiques (47,60) au moyen d'un dispositif (50,65), et en ce que pour le réglage indépendant des positions respectives du dossier et du repose-jambes, on peut désaccoupler aussi bien la liaison entre les moyens d'actionnement pour le verrouillage des supports télescopiques (8,9) que le système de tiges télescopiques (47,60).

2. Lit de malade selon la revendication 1, caractérisé en ce que le dispositif (50,65) pour accoupler les éléments du système de tiges télescopiques (47,60) et le moyen d'accouplement, conformé en système de tiges télescopiques (42) pour les moyens d'actionnement des supports télescopiques (8,9) peuvent être actionnés de façon synchronisée.

3. Lit de malade selon la revendication 2, caractérisé en ce qu'il est prévu une transmission Bowden pour l'actionnement synchronisé.

4. Lit de malade selon l'une des revendications 1 à 3, caractérisé en ce que les moyens d'actionnement pour les supports télescopiques (8,9) comportent deux tiges (25,38) parallèles entre elles, dont l'une aboutit au levier d'actionnement (26) du dispositif de blocage (27) d'un des supports télescopiques (8) et dont l'autre (38) aboutit au levier d'actionnement (39) du dispositif de blocage (40) de l'autre support télescopique (9), en ce que de la manoeuvre de la poignée (20) dans un sens ou dans le sens inverse une des tiges exécute une course à vide relativement à l'autre et un dispositif de blocage exclusivement peut être actionné.

5. Lit de malade selon la revendication 4, caractérisé en ce qu'il est prévu des trous oblongs (24,41) dans les tiges (25,38) pour obtenir la course à vide.

6. Lit de malade selon la revendication 1, caractérisé en ce que les moyens d'actionnement pour les supports télescopiques (8,9) peuvent être accouplés par un système de tiges télescopiques (42) muni d'un dispositif d'accouplement (46).

7. Lit de malade selon la revendication 6, caractérisé en ce que dans le tube extérieur (43) du système de tiges télescopique (42) est monté un ressort (44) qui s'appule par un de ses extrémités contre le tige déployable (45).

8. Lit de malade selon la revendications précédentes, caractérisé en ce que le dispositif d'accouplement (50) pour le système de tiges télescopiques (47) entre le dossier (1) et le repose-jambes (3) s'encliquète pour une inclinaison d'environ 30° du dossier.

9. Lit de malade selon la revendication 8, caractérisé en ce que la poignée (56) du dispositif d'accouplement (50J est munie d'un bras en porte-à-faux formant butée (58), qui, lorsqu'on abaisse le dossier (1) au-dessous de la position inclinée à 30°, coopère avec une jumelle (12) fixée sur la partie centrale (2).

10. Lit de malade selon la revendication 1, caractérisé en ce que le système de tiges télescopiques (60) prévu entre le dossier (1) et le repose-jambes (3) forme un angle aigu avec le plan de repos dans la position horizontale des éléments de celui-ci.

11. Lit de malade selon la revendication 1, caractérisé en ce que le dossier (1) présente un bras en porte-à-faux courbe (61) qui, lorsque le dossier est abaissé, saille dans la zone au-dessous de la partie centrale (2) et sur lequel s'articule le système de tiges télescopiques (60).

12. Lit de malade selon la revendication 11, caractérisé en ce que l'extrémité arrière du tube extérieur (64) du système de tiges télescopiques (60) s'articule sur une console (63) fixée sur le repose-jambes, dont l'extrémité libre saille dans la zone au-dessous de l'axe d'articulation (5) lorsque le plan de repos est horizontal.

## Claims

1. A hospital bed comprising a back rest (1), a seat section (2) and a shank (3), having two pivots (6,7) arranged in a common horizontal plane for supporting the back and shank rests and two pivots (4,5) arranged at the joints between the back rest and seat and between the seat section and shank and in the area between the pivots (6,7), further having two telescopic posts (8,9) swivel-mounted on one end to the seat section and on the other end to the back rest and/or shank rest and adapted to be actuated by means of a handle (20), characterized in that the actuating means for locking the telescopic posts (8,9) can be coupled to make the back and shank rests (1,3) execute simutaneous rotary motions about the pivots (6,7) in opposite directions, that both the back rest (1) and shank rest (3) can be coupled via a telescopic linkage (47,60) with the aid of means (50,65), and that both the connection between the actuating means for locking the telescopic posts (8,9) and the telescopic linkage (47,60) can be uncoupled for allowing individual adjustment of the back rest (1) and shank rest (3).

2. A hospital bed as described in Claim 1, characterized in that means (50,65) for coupling parts of the telescopic linkage (47,60) and said coupling means, having the configuration of a telescopic linkage (42), for the actuating means of the telescopic posts (8,9) can be actuated synchronously.

3. A hospital bed as described in Claim 2, characterized in that a Bowden cable (57) are provided for said synchronous actuation.

4. A hospital bed as described in any one of Claims 1 to 3, characterized in that the actuating means for the telescopic posts (8,9) comprises two parallel bars (25,38) whereof the one (25) is extended to the actuating lever (26) of the locking means (27) for the one telescopic post (8) and the other (38) is extended to the actuating lever (39) of the locking means (40) for the other telescopic post (9), that on actuation of the handle (20) in either direction one of said bars executes an idle motion relative to the other bar, and that only one of said locking means can be actuated.

5. A hospital bed as described in Claim 4, characterized in that oblong holes (24,41) are provided in the bars (25,38) to allow the execution of said idle motion.

6. A hospital bed as described in Claim 1, characterized in that the actuating means for the telescopic posts (8,9) can be coupled via a telescopic linkage (42) provided with a coupling means (46).

7. A hospital bed as described in Claim 6, characterized in that a spring (44) is arranged in the outer tube (43) of the telescopic linkage (42) and that said spring rests, on one end, upon the extensible rod (45).

8. A hospital bed as described in any one of the preceding claims, characterized in that, with the back rest at an inclination of approx. 30 degrees, the coupling means (50) for the telescopic linkage (47) between the back rest (1) and shank rest (3) can be locked into place.

9. A hospital bed as described in Claim 8, characterized in that the handle (56) of the coupling means (50) is provided with a catch member (58) that co-operates with a strap (12) attached to the center section (2) when the back rest (1) is moved down below said inclined position of 30 degrees.

10. A hospital bed as described in Claim 1, characterized in that the telescopic linkage (60) arranged between the back rest (1) and shank rest (3) forms an acute angle together with the bed surface when the bed sections (1, 2, 3) are in the horizontal position.

11. A hospital bed as described in Claim 1, characterized in that the back rest (1) has an arcuate extension member (61) that extends into the area underneath the seat section (2) when the back rest has been lowered, and to which the telescopic linkage (60) is articulated.

12. A hospital bed as described in Claim 11, characterized in that the rear end of the outer tube (64) of the telescopic linkage (60) is swivel-mounted on a bracket (63) which is fixed to the shank rest and whose free end extends into the area underneath the pivot (5) when the bed sections are stretched out in a horizontal. position.
